# EUROPÄISCHE PATENTSCHRIFT

(11) **EP 0 405 312 B1**
(45) Veröffentlichungstag und Bekanntmachung des Hinweises auf die Patenterteilung: **22.12.1993**
(21) Anmeldenummer: 90111623.6
(22) Anmeldetag: 20.06.1990
(51) Int. Cl.: A44B 11/25

(54) **Gurtschloss**
Belt buckle
Boucle de ceinture

(30) Priorität: 27.06.1989 DE 8907836 U
(43) Veröffentlichungstag der Anmeldung: 02.01.1991
(73) Patentinhaber: Van Riesen & Co., D-25421 Pinneberg (DE)
(72) Erfinder: Van Riesen & Co., D-25421 Pinneberg (DE)
(74) Vertreter: Wilcken, Thomas, Dipl.-Ing.

(56) Entgegenhaltungen:
- WO-A-86/03386
- DE-U- 8 802 258

## Beschreibung

Die Erfindung betrifft ein Gurtschloß für Gurtbandrückhaltesysteme, bei denen die Schultergurtbänder bei ihrem Durchlauf durch das Schloß in den Beckengurt übergehen, insbesondere für Kinderschalensitze, bestehend aus einem Schloßgehäuse mit einem Schließmechanismus und aus zwei mit dem Mechanismus verbindbaren, davon auf Tastendruck trennbaren Gurtbandhaltestücken, die jeweils mit einem im Winkel von im wesentlichen 45° zur mittigen Schloßlängsachse geneigten Schlitz für den Durchlauf des jeweiligen Gurtbandes versehen sind und die im Verbund mit dem Schloßgehäuse derart angeordnet sind, daß sie - in seitlicher Projektion gesehen - gegenüber der Steckseite des Schloßgehäuses teilweise zurückversetzt sind.

Ein derartiges Gurtschloß ist beispielsweise aus WO-A 86 033 86 bekannt und im Zusammenhang mit der dortigen Fig. 4 im einzelnen beschrieben.

Bei den in der Praxis benutzten Gurtschlössern der vorerwähnten Art sind die beiden Gurtbandhaltestücke so ausgebildet und in bezug auf das Schloßgehäuse angeordnet, daß sie aneinandergelegt eine relativ kleine Körperanlagefläche bilden, wobei häufig ihre Schlitze zur Führung der Gurtbänder auch noch ungünstig plaziert sind. Des weiteren ragen die mit dem Schloßgehäuse verbundenen Gurtbandhaltestücke sehr weit über das Schloßgehäuse heraus, insbesondere auch seitlich. Diese seitlich vorspringenden Gurtbandhaltestücke bewirken nicht nur, daß das Schloß insgesamt eine unbequeme Anlage am Körper der durch das Gurtbandrückhaltesystem gesicherten Person sowie einen unerwünschten Druck auf den Körper ausübt, sondern sie stellen insbesondere bei extremen Belastungen eine punktuelle Belastung für den Körper dar, da sie keine ausreichende Anlagefläche am Körper aufweisen, jedoch in diesem Bereich eine erhebliche Krafteinleitung in das System erfolgt. Dies kann unter anderem auch dazu führen, daß ein einwandfreier Durchlauf der Gurtbänder durch die Haltestücke behindert wird.

Hiervon ausgehend liegt der Erfindung die Aufgabe zugrunde, ein gattungsgemäßes Gurtschloß dahingehend zu verbessern, daß die vorerwähnten Nachteile vermieden werden und ein Gurtschloß mit kompaktem Aufbau und möglichst gleichmäßiger Druckverteilung auf den Körper bei einwandfreiem Durchlauf der Gurtbänder erreicht wird.

Diese Aufgabe wird gemäß der Erfindung dadurch gelöst, daß sich die Gurtbandhaltestücke, wenn sie bestimmungsgemäß aneinanderliegen und mit dem Schloßgehäuse verbunden sind, im wesentlichen abstandsfrei zum Schloßgehäuse zunächst entlang der Steckseite und dann wenigstens teilweise entlang der beiden Längsseiten des Schloßgehäuses erstrecken, so daß sie mit dem Schloßgehäuse eine im wesentlichen geschlossene Anlagefläche bilden.

In bevorzugter Ausbildung des erfindungsgemäßen Gurtschlosses erstrecken sich die Gurtband-Haltestücke entlang den Längsseiten zwischen der halben bis zu drei Viertel der Länge der Längsseiten des Gurtschlosses. Die Schlitze der Gurtband-Haltestücke sind mit einem Drittel bis zur Hälfte ihrer Länge gegenüber der Gehäusesteckseite zurückversetzt angeordnet.

Ein derartiges Gurtschloß hat, in Aufsicht betrachtet, ein etwa schmetterlingsförmiges Aussehen und ist somit kompakt im Aufbau, wobei trotzdem eine vergrößerte Anlagefläche durch die Gurtband-Haltestücke erzielt ist, weil diese großflächiger gestaltet sind, ohne jedoch deswegen nach auswärts größere Abmessungen aufzuweisen. Die sich nun im wesentlichen von der mittigen Schloßlängsachse wegerstreckenden sowie angrenzend an das und entlang des Schloßgehäuses erstreckenden Gurtband-Haltestücke sind besonders für breite Gurtbänder geeignet. Durch die somit schmetterlingsförmige Umrißform des Gesamtschlosses ergibt sich ein verringerter Anlagedruck desselben am Körper einer mit diesem Schloß gesicherten Person.

Weiterhin bewirkt die besondere Winkellage der Schlitze in den Gurtband-Haltestücken einen unter allen Umständen einwandfreien Durchlauf des Gurtbandes durch die Schlitze. Ein Einklemmen oder Festklemmen des Gurtbandes in den Endbereichen der Schlitze ist nun sicher vermieden. Die vorgeschlagene Schlitzlage relativ zum Schloßgehäuse und die dadurch bedingte Höheranordnung des Schloßgehäuses in bezug auf die Haltestücke ermöglicht es ferner, daß für das Schloßgehäuse mehr Spielraum für seine Montage gegeben ist, das heißt der Abstand des Schloßgehäuses zu seinem unteren Befestigungspunkt am Rückhaltesystem ist vergrößert. Somit kann die Lage des gesamten Schlosses im Rückhaltesystem und in bezug auf die zu sichernde Person optimiert werden.

Die Erfindung ist nachstehend anhand eines in der anliegenden, einzigen Zeichnung dargestellten Ausführungsbeispieles näher erläutert.

Das allgemein mit 1 bezeichnete Gurtschloß besteht aus einem Schloßgehäuse 2, das den üblichen, nicht gezeigten Schloßmechanismus enthält, der mittels einer Auslösetaste 3 entriegelt wird, und aus zwei Gurtband-Haltestücken 4 und 5 für die Halterung und Führung eines Gurtbandes bzw. von zwei Gurtbandabschnitten 6 und 7.

Das dargestellte Gurtschloß wird in Verbindung mit solchen Gurtbandrückhaltesystemen verwendet, bei denen die Schultergurtbänder 8,9 bei ihrem Durchlauf durch die mit dem Schloßgehäuse 2 verriegelten Haltestücke in den Beckengurt 10 übergehen, wie es in der Zeichnung gezeigt ist. Solche Gurtsysteme werden in der Regel in Verbindung mit Kinderschalensitzen verwendet, die in Kraftfahrzeugen benutzt werden. Der Beckengurt ist dabei durch Schlitze in dem Schalensitz geführt und verläuft dann um die Außenseite des Schalensitzes. Alternativ können die Beckengurtabschnitte 10 auch seitlich an dem Schalensitz befestigt sein. Die Gurtbandabschnitte 8 und 9 verlaufen in üblicherweise weiter nach oben und bilden die Schultergurte, während das Schloßgehäuse 2 eine untere Öse 11 für die Anbringung eines gesonderten, im allgemeinen kurzen Gurtbandstückes aufweist.

Im gezeigten Fall hat das eine aus Kunststoff bestehende Gurtband-Haltestück 4 eine übliche, eingelassene Metallzunge 12, die mit dem erwähnten Schließmechanismus zusammenwirkt, während das andere, vollständig aus Kunststoff bestehende Gurtband-Haltestück 5 einen Fortsatz 13 mit einem Durchgang 14 aufweist und mit dem Fortsatz auf der Zunge 12 mit Stecksitz angeordnet ist. Alternativ können aber auch beide Haltestücke 4,5 eine Zunge aufweisen, wobei dann beide Zungen in den Schließmechanismus eingreifen.

Die Gurtband-Haltestücke 4,5 sind in ihrem Umriß so gestaltet, daß sie sich bei bestimmungsgemäßer Stecklage abstandsfrei zum Schloßgehäuse 2 zunächst entlang der Gehäusesteckseite 15 bzw. von der mittigen Längsachse 16 des Schlosses 1 seitlich wegerstrecken und sich dann entlang der Längsseiten 17 und 18 des Schloßgehäuses erstrecken. Im gezeigten Fall grenzt nur das Haltestück 5 steckseitig an das Gehäuse an, jedoch kann auch das andere Haltestück 4 bei entsprechender Konstruktion an die Steckseite 15 des Gehäuses 2 angrenzen, beispielsweise wenn es eine eigene Zunge aufweist.

Vorzugsweise erstrecken sich die Haltestücke 4,5 über einen Teil der Längsseiten 17,18, und zwar über einen Abschnitt, der etwa der halben bis zu drei Viertel der Länge der Längsseiten des Schloßgehäuses 2 entspricht. Hierdurch werden Bereiche 19, 20 an den Haltestücken ausgebildet, die zusätzliche Anlageflächen zur Abstützung des gesamten Schlosses am Körper einer Person darstellen und sich druckmindernd auswirken.

Die Haltestücke 4, 5 weisen je einen üblichen Schlitz 21 bzw. 22 für den Durchlauf der Gurtbandabschnitte 6,7 auf. Diese Schlitze schließen mit der mittigen Schloßlängsachse 16 einen Winkel von im wesentlichen 45° ein, wie es in der Zeichnung gezeigt ist. Die Schlitze sind ferner so angeordnet, daß sie in bezug auf die Steckseite 15 des Gehäuses 2 zurückversetzt sind, derart, daß sie sich - in seitlicher Projektion gesehen - teilweise mit dem Schloßgehäuse decken. Diese Überdeckung beträgt vorzugsweise ein Drittel bis zur Hälfte der Länge der Schlitze.

An die Schlitze 21, 22 schließen sich beidseitig nach auswärts gerichtete, vertiefte Gurtband-Führungen 23 bzw. 24 an, deren Endflächen 25 bzw. 26 in Richtung der jeweiligen Laufrichtung der betreffenden Gurtbandabschnitte 8,9; 10 verlaufen, um die Führung der Gurtbandabschnitte zu unterstützen.

## Patentansprüche

1. Gurtschloß (1) für Gurtbandrückhaltesysteme, bei denen die Schultergurtbänder (8, 9) bei ihrem Durchlauf durch das Schloß in den Beckengurt übergehen, insbesondere für Kinderschalensitze, bestehend aus einem Schloßgehäuse (2) mit einem Schließmechanismus und aus zwei mit dem Mechanismus verbindbaren, davon auf Tastendruck trennbaren Gurtbandhaltestücken (4, 5), die jeweils mit einem im Winkel von im wesentlichen 45° zur mittigen Schloßlängsachse (16) geneigten Schlitz (21, 22) für den Durchlauf des jeweiligen Gurtbandes (8 bzw. 9) versehenen sind und die im Verbund mit dem Schloßgehäuse (2) derart angeordnet sind, daß sie - in seitlicher Projektion gesehen - gegenüber der Steckseite (15) des Schloßgehäuses (2) teilweise zurückversetzt sind, dadurch gekennzeichnet, daß sich die Gurtbandhaltestücke (4, 5), wenn sie bestimmungsgemäß aneinanderliegen und mit dem Schloßgehäuse (2) verbunden sind, im wesentlichen abstandsfrei zum Schloßgehäuse (2) zunächst entlang der Steckseite (15) und dann wenigstens teilweise entlang der beiden Längsseiten (17, 18) des Schloßgehäuses (2) erstrecken, so daß sie mit dem Schloßgehäuse (2) eine im wesentlichen geschlossene Anlagefläche bilden.

2. Gurtschloß nach Anspruch 1, dadurch gekennzeichnet, daß sich die Gurtband-Haltestücke (4,5) entlang den Längsseiten (17,18) zwischen der halben bis zu drei Viertel der Länge der Längsseiten des Schloßgehäuses (2) erstrecken.

3. Gurtschloß nach Anspruch 1 oder 2, dadurch gekennzeichnet, daß die Schlitze (21,22) der Gurtband-Haltestücke(4,5) mit einem Drittel bis zur Hälfte ihrer Länge gegenüber der Steckseite des Schloßgehäuses (2) zurückversetzt sind.

4. Gurtschloß nach Anspruch 1, 2 oder 3, dadurch gekennzeichnet, daß sich beidseitig an die Schlitze (21,22) der Gurtband-Haltestücke (4,5) nach auswärts gerichtete,vertiefte Gurtband-Führungen (23,24) anschließen, deren Endflächen (25,26) in Richtung der jeweiligen Laufrichtungen des betreffenden Gurtbandes (8,9;10)

## Claims

1. Belt buckle (1) for strap tension holding systems, in which the shoulder straps (8, 9) run over the pelvic girth by passing through the buckle, particularly for moulded children's seats, consisting of a buckle casing (2) with a locking mechanism, and two strap holding members (4, 5) attachable to the mechanism, separable therefrom by pressure touch, which are provided in each case with a slot (21, 22) inclined at essentially 45° to the central longitudinal axis (16) of the buckle for the passage of the respective strap (8 or 9) and are disposed in such a way combined with the buckle casing (2) that they are partially recessed - viewed from side projection - in relation to the connection side (15) of the buckle casing, characterised in that the strap holding members (4, 5), when they are positioned together as defined and are attached to the buckle casing (2), extend essentially without a gap from the buckle casing (2), firstly along the connection side (15) and then at least partly along both the long sides (17, 18) of the buckle casing (2) so that they, together with the buckle casing (2), form an essentially closed surface arrangement.

2. Belt buckle according to claim 1, characterised in that the girth strap holding members (4, 5) extend along the long sides between a half and three quarters of the length of the long sides of the buckle casing (2).

3. Belt buckle according to claim 1 or 2, characterised in that the slots (21, 22) of the strap holding members (4, 5) are recessed by a third to a half of their length in relation to the connection side of the buckle casing (2).

4. Belt buckle according to claim 1, 2 or 3 characterised in that outwardly directed, indented strap guides (23, 24), the end faces (25, 26) of which run in the direction of the respective running directions of the strap (8, 9; 10) in question, connect on both sides with the slots (21, 22) of the strap holding members (4, 5).

## Revendications

1. Fermeture de ceinture (1) pour systèmes de retenue de sangle, dans lesquels les sangles d'épaule (8, 9) se convertissent, dans leur parcours à travers la boucle en la ceinture de bassin, en particulier pour des sièges baquets destinés aux enfants, ladite fermeture étant constituée d'un boîtier de fermeture (2) pourvu d'un mécanisme de fermeture et de deux pièces de maintien de sangle (4, 5), qui peuvent être raccordées au mécanisme et en être séparées par pression d'une touche, lesdites pièces de maintien (4, 5) étant pourvues chaque fois d'une fente (21, 22) inclinée d'un angle d'environ 45 vis-à-vis de l'axe longitudinal central (16) de la fermeture pour le passage de la sangle respective (8 ou 9) et étant agencées en liaison avec le boîtier de fermeture (2) de telle sorte, qu'elles soient décalées en arrière partiellement - vues en projection latérale - par rapport au côté d'enfichage (15) du boîtier de fermeture (2), caractérisée en ce que les éléments de maintien de sangle (4, 5), lorsqu'ils sont conformément à leur destination placés l'un à côté de l'autre et reliés avec le boîtier de fermeture (2), s'étendent sensiblement contre le boîtier de fermeture (2) tout d'abord le long du côté d'enfichage (15) et ensuite au moins partiellement le long des deux côtés longitudinaux (17, 18) du boîtier de fermeture (2), en sorte de former avec ledit boîtier de fermeture (2) une surface d'application sensiblement fermée.

2. Fermeture de ceinture selon la revendication 1, caractérisée en ce que les pièces de maintien de sangle (4, 5) s'étendent le long des côtés longitudinaux (17, 18) sur une distance comprise entre la moitié et les trois quarts de la longueur des côtés longitudinaux du boîtier de fermeture (2).

3. Fermeture de ceinture selon la revendication 1 ou 2, caractérisée en ce que les fentes (21, 22) des pièces de maintien de sangle (4, 5) sont décalées en arrière sur une distance comprise entre un tiers et la moitié de leur longueur vis-à-vis du côté d'enfichage du boîtier de fermeture (2).

4. Fermeture de ceinture selon la revendication 1, 2 ou 3, caractérisée en ce que, des deux côtés, aux fentes (21, 22) des pièces de maintien de sangle (4, 5), se raccordent des guides de sangle (23, 24) en creux, orientés vers l'extérieur, dont les faces terminales (25, 26) sont orientées chaque fois dans la direction de déplacement de la sangle concernée (8, 9; 10).
